# EUROPÄISCHE PATENTSCHRIFT

(11) **EP 0 700 855 B1**
(45) Veröffentlichungstag und Bekanntmachung des Hinweises auf die Patenterteilung: **14.04.1999**
(21) Anmeldenummer: 95113666.2
(22) Anmeldetag: 31.08.1995
(51) Int. Cl.: B65H 19/18, B65H 27/00, F16C 13/00

(54) **Andrückwalze für das Andrücken einer laufenden Warenbahn**
Pinch roller for pinching a moving material web
Galet presseur pour presser une bande de matière en mouvement

(30) Priorität: 06.09.1994 DE 4431648
(43) Veröffentlichungstag der Anmeldung: 13.03.1996
(73) Patentinhaber: Koenig & Bauer Aktiengesellschaft, 97080 Würzburg (DE)
(72) Erfinder: Röder, Klaus Walter, D-97074 Würzburg (DE)

(56) Entgegenhaltungen:
- CH-A- 388 699
- DE-A- 1 940 175
- DE-C- 2 331 125
- GB-A- 1 149 299
- US-A- 3 706 119
- US-A- 4 327 467

## Beschreibung

Die Erfindung betrifft eine Andrückwalze für das Andrücken einer ersten laufenden Warenbahn an eine zweite laufende Warenbahn entsprechend dem Oberbegriff der Ansprüche 1, 2 und 13.

Durch die DE 23 31 125 C, die dem Oberbegriff der Ansprüche 1,2 und 13 entspricht, ist eine gattungsgemäße Andrückwalze bekannt, welche aus einem drehbar in Tragarmen gelagerten doppelwandigen Rohr besteht, welches an seinem Außenmantel mit einer Gummiauflage versehen ist. Diese Andrückwalze ist für den Anklebevorgang in Richtung einer neuen Vorratsrolle bewegbar.

Nachteilig bei dieser Andrückwalze ist, daß die Kompressibilität der auf dem Rohr befindlichen Gummiauflage jedoch begrenzt ist, so daß Unebenheiten der sich drehenden neuen Vorratsrolle beim Anklebevorgang mit der laufenden Bahn einer zu Ende gehenden Rolle nur ungenügend kompensiert werden können.

Die US 43 27 467 A beschreibt eine Andrückwalze, wobei zwischen Tragrohr und Andrückmantel mehrere gasgefüllte Zellen vorgesehen sind.

Der Druck in den Zellen ist dabei nicht über die axiale Richtung partiell einstellbar.

Die DE 19 40 175 A beschreibt eine Walze zur Druckbehandlung flächiger Materialien. Zwischen einem Walzenkern und Walzenmantel sind Blähkörper angeordnet, die mit unterschiedlichem Druck beaufschlagt werden können.

Die US 37 06 119 A zeigt eine Andrückwalze zur Behandlung von Warenbahnen. Dabei sind eine Mehrzahl von gasgefüllten Zellen angeordnet, die einzeln mit Luft beaufschlagbar sind.

Der Erfindung liegt die Aufgabe zugrunde, eine gut an eine unebene Oberfläche einer rotierenden Vorratsrolle anpaßbare Andrückwalze leichter Bauart für das Verbinden einer laufenden Warenbahn mit einem mit Klebemittel versehenen Anfang der Vorratsrolle zu schaffen.

Erfindungsgemäß wird diese Aufgabe durch die Merkmale des kennzeichnenden Teils der Ansprüche 1, 2 und 13 gelöst.

Durch die Erfindung werden insbesondere folgende Vorteile erzielt: infolge der Anordnung von einer oder mehreren gasgefüllten Zellen zwischen dem Tragrohr und dem elastischen Andrückmantel ist es möglich geworden, eine gut an eine unebene Oberfläche einer neuen Vorratsrolle anpaßbare Andrückwalze für das Andrücken zweier laufenden Papierbahnen zu schaffen. Dabei weist die erfindungsgemäße Andrückwalze eine geringe Masse auf, was für eine schnelle Anstellbarkeit der Andrückwalze vorteilhaft ist. Darüberhinaus ist es zumindest bei einer Ausführungsvariante der Andrückwalze möglich, die Kompressibilität der Andrückwalze sowohl generell als auch über die axiale Länge partiell einstellbar zu gestalten. Letzteres ist besonders vorteilhaft, wenn über die Papierbahnbreite ein Abschnitt oder verschiedene Abschnitte mit einer anderen Härte beaufschlagt werden müssen, z. B. beim Andrücken von sogenannten Klebeetiketten.

Die Erfindung wird nachfolgend an mehreren Ausführungsbeispielen näher erläutert. Die zugehörigen Zeichnungen zeigen in
- Fig. 1: die Vorderansicht eines Endes einer erfindungsgemäßen Andrückwalze, teilweise im Längsschnitt,
- Fig. 2: einen Schnitt II - II durch den Andrückmantel der Andrückwalze nach Fig. 1 mit der Darstellung eines Teils des Querschnitts der Andrückwalze,
- Fig. 3: eine Ansicht A nach Fig. 2 mit Darstellung einer Draufsicht auf die luftgefüllten Zellen,
- Fig. 4: eine Vorderansicht entsprechend Fig. 1, jedoch bei einem zweiten Ausführungsbeispiel einer Andrückwalze,
- Fig. 5: eine Ausführungsvariante eines elastischen Andrückmantels nach Fig. 4 in ausschnittsweiser vergrößerter Schnittdarstellung,
- Fig. 6: eine weitere Ausführungsvariante einer elastischen Andrückmantels nach Fig. 4 in ausschnittsweiser vergrößerter Schnittdarstellung,
- Fig. 7: eine weitere Ausführungsvariante mit mehreren gasgefüllten Zellen in ausschnittsweiser Schnittdarstellung.

Eine insgesamt mit 1 bezeichnete Andrückwalze besteht aus einem Tragrohr 2, welches an seinen beiden Enden 6 jeweils ein über ein Kugellager 3 gelagerten Lagerzapfen 4 aufnimmt. Die Lagerzapfen 4 sind in schwenkbaren Armen bzw. in verfahrbaren Klebeschlitten z. B. nach der DE 41 35 101 A1 bekannten Andrück- und Trenneinrichhtung gelagert. Auf beiden Enden 6 des Tragrohres 2 ist jeweils ein kreisringförmiger Deckel 7 oder Endscheibe aufgesetzt, so daß dessen lichte Innendurchmesser auf dem Außendurchmesser des Tragrohres 2 aufsitzt. Beide Deckel 3 stützen mit ihrem Umfang jeweils die Enden 8 eines elastischen hohlzylinderförmigen Andrückmantels 9 ab, so daß zwischen der äußeren Mantelfläche 11 des Tragrohres 2 und der inneren Mantelfläche 12 des Mantels 9 ein hohlzylinderförmiger Raum 13 entsteht, welcher eine Vielzahl von luftgefüllten Zellen - alle mit 14 benannt, jedoch nicht immer bezeichnet - aufnimmt. Die Zellen 14 können jeweils eine Zylinderform aufweisen, aus Folie bestehen sowie flächenhaft neben - und hintereinander (Fig. 3) auf eine flexibles Trägermaterial 16, z. B. Folie, luftdicht aufgesetzt sein. Das so mit gas- bzw. luftgefüllten Zellen 14 bestückte Trägermaterial 16 kann eine Breite aufweisen, die der nutzbaren axialen Länge der Andrückwalze 1 entspricht. Das Material 14, 16 kann mehrlagig und spiralförmig zur Rotationsachse 17 der Andrückwalze 1 auf das Tragrohr 2 aufgewickelt sein, so daß die Seitenränder des Trägermaterials 16 innen an den kreisringförmigen Deckeln 7 anliegen. Somit ist der Raum 13 mit kompressiblen Material 14, 16 ausgefüllt. Derartiges Material 14, 16 kann aus handelsüblicher Luftpolsterfolie bestehen. Die Teile 2, 3, 4, 6, 7, 8 sind zweifach vorhanden, jedoch nur einem dargestellt. Die Zellen 14 sind in einer nicht näher bezeichneten Vielzahl vorhanden. Periphere Zellen 14 bilden eine Mantelfläche 28, welche als Lauffläche der Andrückwalze 1 dienen kann. Zweckmäßigerweise ist jedoch die periphere Mantelfläche 28 der Zellen 14 von einem elastischen Andrückmantel 9 umgeben, so daß dieser die Lauffläche bildet. Es ist jedoch auch möglich, alle Zellen 14 untereinander zu verbinden, z. B. mittels rohrförmiger Verbindungen, so daß zwischen den Zellen 14 ein definierter Luftausgleich erfolgen kann.

In einem zweiten Ausführungsbeispiel ist eine insgesamt mit 21 bezeichnete Andrückwalze dargestellt, deren Tragrohr 2 an seinen beiden Enden 6 jeweils einen Ringflansch 22 aufnimmt. Beide Ringflansche 22 weisen an den einanderzugewandten Flanken 23 jeweils eine kreisförmige Nut 24 auf, in welcher jeweils das Ende 8 eines elastischen Andrückmantels 9 befestigt ist, so daß sich zwischen der äußeren Mantelfläche 11 des Tragrohres 2 sowie der inneren Mantelfläche 12 des elastischen Andrückmantels 9, begrenzt von den Ringflanschen 22, ein hohlzylinderförmiger Raum oder Zelle 13 ergibt, in welcher mittels eines im Andrückmantel 9 angeordneten Ventils 26, welches als Rückschlagventil ausgebildet sein kann, Druckluft eingeleitet werden kann. Somit ist die Zelle 13 ebenfalls mit kompressiblen Material ausgestattet, wobei der Luftdruck in der Zelle 13 mittels einer bekannten Druckluftquelle auffüllbar und somit auch einstellbar ist (Fig. 4). Somit ist sowohl eine Härte der Andrückwalze 21 als auch eine sogenannte "Abplattung", welche beim Gegendrücken gegen eine Vorratsrolle entsteht, einstellbar. Die Teile 22, 23, 24 sind zweifach vorhanden. Bereits im Ausführungsbeispiel 1 genannte Teile sind nicht nochmals erwähnt und gleichermaßen ausgebildet.

Nach einer anderen Ausführungsvariante des zweiten Ausführungsbeispiels können die Enden 8 des elastischen Andrückmantels 9 auch auf dem äußeren Umfang 27 des Ringflansches 27 aufgeschrumpft sein.

Zur besseren Stabilität eines anderen elastischen Andrückmantels 29; 36 kann dieser auf seiner Innenseite 31 oder Außenseite 32 in axialer sowie in peripherer Richtung voneinander im Abstand a beabstandete Noppen 33; 34 aufweisen. In Fig. 5 sind die Noppen 33 nur auf der Innenseite 31 des elastischen Andrückmantels 29 und in Fig. 6 sind die Noppen 34 auf der Außenseite 32 des elastischen Andrückmantels 36 dargestellt. Dabei können die Noppen 33; 34 kegelförmig oder zylinderförmig ausgebildet sein.

Nach einer anderen Ausführungsvariante der in Fig. 5 und 6 dargestellten elastischen Andrückmäntel 29; 36 können diese auf ihrer Innenseite 31 oder Außenseite 36 voneinander im Abstand a beabstandete, in peripherer Richtung der Andrückwalze 21 umlaufende Ringe 37; 38 aufweisen (in Fig. 5 und 6 als zweites Bezugszeichen, getrennt mittels Semikolon, bezeichnet). Eine Höhe h der Noppen 33, 34 oder der Ringe 37, 38 entspricht mindestens einer Dicke d des elastischen Andrückmantels 29; 36. Die Ringe 37 (Fig. 5) können an ihren oberen und unteren Kanten abgerundet sein, so daß diese im Querschnitt eine etwa kegelige bis kegelstumpfförmige Form einnehmen. Die Ringe 38 sind scharfkantig dargestellt.

Nach einer weiteren nichtdargestellten Ausführungsvariante kann der elastische Andrückmantel 36 auf seiner Außenseite statt der Noppen 33 voneinander im Abstand von ca. 0,25 mal a beabstandete "Stacheln" aus elastischem Material, z. B. Gummi, aufweisen mit einer Höhe, welche größer ist als die Höhe h der Noppen 33, 34 oder der Ringe 37, 38.

Es ist auch weiterhin möglich, einen elastischen Andrückmantel 9, im Längsschnitt gesehen, wellenlinienförmig auszubilden. Das für die elastischen Andrückmäntel 9; 29; 36 verwendete Material kann z. B. aus Gummi bestehen. Das für das Tragrohr 2 verwendete Material kann aus Metall, glasfaser - oder kohlefaserversträrktem Material bestehen.

Alle Noppen 33, 34, Ringe 37, 38 oder Stacheln sind stoffschlüssig mit dem jeweils genannten elastischen Andrückmantel 9, 29, 36 verbunden.

Nach einem weiteren Ausführungsbeispiel ist eine insgesamt mit 39 bezeichnete Andrückwalze gezeigt, welche auf dem Tragrohr 2 mehrere, z. B. vier in axialer Richtung 17 hintereinander angeordnete gasgefüllte Zellen 41, 42, 43, 44 aufweist, welche jeweils mittels eines im elastischen Andrückmantel 46 angeordnetem Ventil 47, 48, 49, 50 separat mit Gas beaufschlagbar ist. Damit kann, falls erforderlich, für jede Zelle 41 bis 44 ein unterschiedlicher Gasdruck eingestellt werden.

### Teileliste

- 1: Andrückwalze
- 2: Tragrohr
- 3: Kugellager
- 4: Lagerzapfen
- 5: -
- 6: Ende (2)
- 7: Deckel, kreisringförmig (2)
- 8: Ende (9)
- 9: Andrückmantel, elastisch (1)
- 10: -
- 11: Mantelfläche, äußere (2)
- 12: Mantelfläche, innere (9)
- 13: Zelle (11, 12)
- 14: Zelle, luftgefüllt
- 15: -
- 16: Trägermaterial
- 17: Rotationsachse (1)
- 18: -
- 19: -
- 20: -
- 21: Andrückwalze
- 22: Ringflansch
- 23: Flanke (22)
- 24: Nut, kreisförmig (22)
- 25: -
- 26: Ventil (22)
- 27: Umfang, äußerer (22)
- 28: Mantelfläche, peripher (14)
- 29: Andrückmantel, elastisch
- 30: -
- 31: Innenseite (29)
- 32: Außenseite (29)
- 33: Noppe
- 34: Noppe
- 35: -
- 36: Andrückmantel, elastisch
- 37: Ring (29)
- 38: Ring (36)
- 39: Andrückwalze
- 40: -
- 41: Zelle, luftgefüllt (39)
- 42: Zelle, luftgefüllt (39)
- 43: Zelle, luftgefüllt (39)
- 44: Zelle, luftgefüllt (39)
- 45: -
- 46: Andrückmantel, elastisch (39)
- 47: Ventil (41)
- 48: Ventil (42)
- 49: Ventil (43)
- 50: Ventil (44)
- a: Abstand (33, 34, 37, 38)
- b: Abstand (2; 9)
- c: Abstand (14; 14)
- d: Dicke (29, 36)
- h: Höhe (33, 34, 37, 38)

## Patentansprüche

1. Andrückwalze (1; 21; 39) zum Andrücken einer ersten laufenden Warenbahn an den mit einem Klebemittel versehenen Anfang einer auf einer rotierenden Vorratsrolle aufgewickelten zweiten Warenbahn, insbesondere Papierbahn, wobei die Länge des aktiven Teils der Andrückwalze der Breite der Warenbahn entspricht, dadurch gekennzeichnet, daß zwischen einem Tragrohr (2) der Andrückwalze (39) und einem sich koaxial zum Tragrohr (2) erstreckenden elastischen hohlzylinderförmigen Andrückmantel (9; 29; 36) mehrere gasgefüllte Zellen (14; 41, 42, 43, 44) vorgesehen sind, daß die Zellen mit unterschiedlichem Gasdruck beaufschlagbar sind und daß der Gasdruck bei mehreren in axialer Richtung (17) der Andrückwalze (39) hintereinander angeordneten gasgefüllten Zellen in jeder Zelle (41; 42; 43; 44) separat über jeweils ein im elastischen Andrückmantel angeordnetes Ventil (47; 48; 49; 50) einstellbar ist.

2. Andrückwalze (1; 21; 39) zum Andrücken einer ersten laufenden Warenbahn an den mit einem Klebemittel versehenen Anfang einer auf einer rotierenden Vorratsrolle aufgewickelten zweiten Warenbahn, insbesondere Papierbahn, wobei die Länge des aktiven Teils der Andrückwalze der Breite der Warenbahn entspricht, dadurch gekennzeichnet, daß zwischen einem Tragrohr (2) der Andrückwalze (39) und einem sich koaxial zum Tragrohr (2) erstreckenden elastischen hohlzylinderförmigen Andrückmantel (9; 29; 36) eine einzige (13) oder mehrere gasgefüllte Zellen (14; 41, 42, 43, 44) vorgesehen sind und daß der Andrückmantel (9; 25; 36) an seiner Außenseite (32) Noppen (33) oder umlaufende Ringe (37; 38) oder Stacheln aufweist oder im Längsschnitt gesehen wellenlinienförmig ausgebildet ist.

3. Andrückwalze nach Anspruch 1 oder 2, dadurch gekennzeichnet, daß die radial außen liegenden Flächen der Zellen (13; 14; 41, 42, 43, 44) selbst Bestandteil des elastischen Andrückmantels (9; 28; 29; 36) sind.

4. Andrückwalze nach Anspruch 2, dadurch gekennzeichnet, daß eine Mehrzahl von Zellen (14) über die Länge des Tragrohres (2) gesehen nebeneinander angeordnet sind.

5. Andrückwalze nach einem der Ansprüche 1 oder 2, dadurch gekennzeichnet, daß die Zellen (14) auf einem flexiblen Trägermaterial (16) angeordnet sind, welches mehrlagig auf dem Tragrohr (2) angeordnet ist.

6. Andrückwalze nach Anspruch 4, dadurch gekennzeichnet, daß die Zellen (14) untereinander verbunden sind.

7. Andrückwalze nach Anspruch 2, dadurch gekennzeichnet, daß ein Gasdruck in der einzigen Zelle (13) über ein im elastischen Andrückmantel (9; 29; 36) angeordnetes Ventil (26) einstellbar ist.

8. Andrückwalze nach Anspruch 2, dadurch gekennzeichnet, daß die Noppen (33) kegelförmig ausgebildet sind.

9. Andrückwalze nach Anspruch 2, dadurch gekennzeichnet, daß die Noppen (34) zylinderförmig ausgebildet sind.

10. Andruckwalze nach Anspruch 2, dadurch gekennzeichnet, daß die Ringe (37) an ihren Kanten abgerundet sind.

11. Andrückwalze nach einem der Ansprüche 7 bis 10, dadurch gekennzeichnet, daß die Höhe(h) der Noppen (33; 34) oder Ringe (37; 38) mindestens einer Dicke (d) des elastischen Andrückmantels (29; 36) entspricht.

12. Andrückwalze nach Anspruch 2, dadurch gekennzeichnet, daß der Gasdruck bei mehreren in axialer Richtung (17) der Andrückwalze (39) hintereinander angeordneten gasgefüllten Zellen in jeder Zelle (41; 42; 43; 44) separat über jeweils ein im elastischen Andrückmantel angeordnetes Ventil (47; 48; 49; 50) einstellbar ist.

13. Andrückwalze (1; 21; 39) zum Andrücken einer ersten laufenden Warenbahn an den mit einem Klebemittel versehenen Anfang einer auf einer rotierenden Vorratsrolle aufgewickelten zweiten Warenbahn, insbesondere Papierbahn, wobei die Länge des aktiven Teils der Andrückwalze der Breite der Warenbahn entspricht, dadurch gekennzeichnet, daß zwischen einem Tragrohr (2) der Andrückwalze (39) und einem sich koaxial zum Tragrohr (2) erstreckenden elastischen hohlzylinderförmigen Andrückmantel (9; 29; 36) mehrere gasgefüllte Zellen (14; 41, 42, 43, 44) vorgesehen sind, daß die Zellen mit unterschiedlichem Gasdruck beaufschlagbar sind und daß die Andrückwalze (39) im Bereich Klebeetiketten eine andere Härte aufweist.

## Claims

1. Nip roll (1; 21; 39) for pressing a first moving material web, in particular a paper web, onto the start, provided with an adhesive, of a second material web that is wound up on a rotating supply reel, the length of the active part of the nip roll corresponding to the width of the material web, characterized in that, between a supporting tube (2) of the nip roll (39) and an elastic, hollow-cylindrical nip cover (9; 29; 36), which extends coaxially with respect to the supporting tube (2), there are arranged a number of gas-filled cells (14; 41, 42, 43, 44), in that the cells can have different gas pressures applied to them and in that, in the case where a number of gas-filled cells are arranged one behind another in the axial direction, the gas pressure in each cell (41; 42; 43; 44) is adjustable separately in each case via a valve (47; 48; 49; 50) arranged in the elastic nip cover.

2. Nip roll (1; 21; 39) for pressing a first moving material web, in particular a paper web, onto the start, provided with an adhesive, of a second material web that is wound up on a rotating supply reel, the length of the active part of the nip roll corresponding to the width of the material web, characterized in that, between a supporting tube (2) of the nip roll (39) and an elastic, hollow-cylindrical nip cover (9; 29; 36), which extends coaxially with respect to the supporting tube (2), there is provided a single gas-filled cell or a number thereof (14; 41, 42, 43, 44), and in that the nip cover (9; 25; 36) has, on its outer side (32) studs (33) or circumferential rings (37; 38) or spines or, as viewed in longitudinal section, is of corrugated design.

3. Nip roll according to Claim 1 or 2, characterized in that the radially outer surfaces of the cells (13; 14; 41, 42, 43, 44) are themselves constituent parts of the elastic nip cover (9; 28; 29; 36).

4. Nip roll according to Claim 2, characterized in that a plurality of cells (14) are arranged alongside one another, as viewed over the length of the supporting tube (2)

5. Nip roll according to either of Claims 1 and 2, characterized in that the cells (14) are arranged on a flexible carrier material (16), which is arranged in a number of layers on the supporting tube (2).

6. Nip roll according to Claim 4, characterized in that the cells (14) are interconnected.

7. Nip roll according to Claim 2, characterized in that a gas pressure in the single cell (13) is adjustable via a valve (26) that is arranged in the elastic nip cover (9; 29; 36).

8. Nip roll according to Claim 2, characterized in that the studs (33) are of conical design.

9. Nip roll according to Claim 2, characterized in that the studs (34) are of cylindrical design.

10. Nip roll according to Claim 2, characterized in that the rings (37) are rounded at their edges.

11. Nip roll according to one of Claims 7 to 10, characterized in that the height (h) of the studs (33; 34) or rings (37; 38) corresponds at least to a thickness (d) of the elastic nip cover (29; 36).

12. Nip roll according to Claim 2, characterized in that, in the case where a number of gas-filled cells are arranged one behind another in the axial direction (17) of the nip roll (39), the gas pressure in each cell (41; 42; 43; 44) is adjustable separately in each case via a valve (47; 48; 49; 50) arranged in the elastic nip cover.

13. Nip roll (1; 21; 39) for pressing a first moving material web, in particular a paper web, onto the start, provided with an adhesive, of a second material web that is wound up on a rotating supply reel, the length of the active part of the nip roll corresponding to the width of the material web, characterized in that, between a supporting tube (2) of the nip roll (39) and an elastic, hollow-cylindrical nip cover (9; 29; 36), which extends coaxially with respect to the supporting tube (2), there are arranged a number of gas-filled cells (14; 41, 42, 43, 44), in that the cells can have different gas pressures applied to them and in that, the nip roll (39) has a different hardness in the region of the sticky tabs.

## Revendications

1. Rouleau presseur (1 ; 21 ; 39) pour presser une première bande de matière en mouvement contre le début encollé d'une seconde bande de matière, en particulier d'une bande de papier, enroulée sur une bobine de réserve en rotation, la longueur de la partie active du rouleau presseur correspondant à la laize de la bande de matière, caractérisé en ce que plusieurs cellules remplies de gaz (14 ; 41, 42, 43, 44) sont prévues entre un tube porteur (2) du rouleau presseur (39) et une garniture de pression élastique en forme de cylindre creux (9 ; 29 ; 36) qui s'étend coaxialement au tube porteur (2), en ce que les cellules peuvent être soumises à des pressions de gaz différentes, et en ce que, en présence de plusieurs cellules remplies de gaz disposées les unes derrière les autres dans la direction axiale (17) du rouleau presseur (39), la pression de gaz peut être modulée séparément dans chaque cellule (41 ; 42 ; 43 ; 44) par l'intermédiaire de valves respectives (47 ; 48 ; 49 ; 50) implantées dans la garniture de pression élastique.

2. Rouleau presseur (1 ; 21 ; 39) pour presser une première bande de matière en mouvement contre le début encollé d'une seconde bande de matière, en particulier d'une bande de papier, enroulée sur une bobine de réserve en rotation, la longueur de la partie active du rouleau presseur correspondant à la laize de la bande de matière, caractérisé en ce qu'une seule (13) ou plusieurs cellules remplies de gaz (14 ; 41, 42, 43, 44) sont prévues entre un tube porteur (2) du rouleau presseur (39) et une garniture de pression élastique en forme de cylindre creux (9 ; 29 ; 36) qui s'étend coaxialement au tube porteur (2), et en ce que la garniture de pression (9 ; 25 ; 36) comporte, sur sa face extérieure (32), des plots (33) ou des anneaux périphériques (37 ; 38) ou des picots ou présente, en coupe longitudinale, une forme ondulée.

3. Rouleau presseur selon la revendication 1 ou 2, caractérisé en ce que les surfaces extérieures radiales des cellules (13 ; 14 ; 41, 42, 43, 44) font elles-mêmes partie de la garniture de pression élastique (9 ; 28 ; 29 ; 36).

4. Rouleau presseur selon la revendication 2, caractérisé en ce qu'une pluralité de cellules (14) sont disposées côte à côte sur la longueur du tube porteur (2).

5. Rouleau presseur selon une des revendications 1 ou 2, caractérisé en ce que les cellules (14) sont disposées sur un matériau porteur souple (16) qui est disposé sur plusieurs épaisseurs sur le tube porteur (2).

6. Rouleau presseur selon la revendication 4, caractérisé en ce que les cellules (14) sont reliées entre elles.

7. Rouleau presseur selon la revendication 2, caractérisé en ce qu'une pression de gaz peut être établie dans la cellule unique (13) par l'intermédiaire d'une valve (26) implantée dans la garniture de pression élastique (9 ; 29 ; 36).

8. Rouleau presseur selon la revendication 2, caractérisé en ce que les plots (33) sont de forme conique.

9. Rouleau presseur selon la revendication 2, caractérisé en ce que les plots (34) sont de forme cylindrique.

10. Rouleau presseur selon la revendication 2, caractérisé en ce que les anneaux (37) sont arrondis au niveau de leurs arêtes.

11. Rouleau presseur selon une des revendications 7 à 10, caractérisé en ce que la hauteur (h) des plots (33 ; 34) ou des anneaux (37 ; 38) correspond au moins à l'épaisseur (d) de la garniture de pression élastique (29 ; 36).

12. Rouleau presseur selon la revendication 2, caractérisé en ce que, en présence de plusieurs cellules remplies de gaz disposées les unes derrière les autres dans la direction axiale (17) du rouleau presseur (39), la pression de gaz peut être modulée séparément dans chaque cellule (41 ; 42 ; 43 ; 44) par l'intermédiaire de valves respectives (47 ; 48 ; 49 ; 50) implantées dans la garniture de pression élastique.

13. Rouleau presseur (1 ; 21 ; 39) pour presser une première bande de matière en mouvement contre le début encollé d'une seconde bande de matière, en particulier d'une bande de papier, enroulée sur une bobine de réserve en rotation, la longueur de la partie active du rouleau presseur correspondant à la laize de la bande de matière, caractérisé en ce que plusieurs cellules remplies de gaz (14 ; 41, 42, 43, 44) sont prévues entre un tube porteur (2) du rouleau presseur (39) et une garniture de pression élastique en forme de cylindre creux (9 ; 29 ; 36) qui s'étend coaxialement au tube porteur (2), en ce que les cellules peuvent être soumises à des pressions de gaz différentes, et en ce que le rouleau presseur (39) présente une dureté différente dans la zone d'étiquettes adhésives.
